# EUROPÄISCHE PATENTSCHRIFT

(11) **EP 3 695 042 B1**
(45) Veröffentlichungstag und Bekanntmachung des Hinweises auf die Patenterteilung: **17.06.2026**
(21) Anmeldenummer: 18782043.6
(22) Anmeldetag: 01.10.2018
(51) Int. Cl.: D06F 39/02, D06F 39/08

(54) **WASCHMASCHINE UND VERFAHREN ZUM ANZEIGEN EINES FÜLLSTANDS EINES WASCHMITTELBEHÄLTERS IN EINER WASCHMASCHINE**
WASHING MACHINE AND METHOD FOR DISPLAYING A FILL LEVEL OF A DETERGENT CONTAINER IN A WASHING MACHINE
LAVE-LINGE ET PROCÉDÉ POUR INDIQUER UN NIVEAU DE REMPLISSAGE D'UN TIROIR À LESSIVE DANS UN LAVE-LINGE

(30) Priorität: 10.10.2017 DE 102017123519
(43) Veröffentlichungstag der Anmeldung: 19.08.2020
(73) Patentinhaber: Miele & Cie. KG, 33332 Gütersloh (DE)
(72) Erfinder: BEHR, Markus, 33613 Bielefeld (DE); WIENS, Viktor, 33729 Bielefeld (DE); LAUMANN, Jan, Niclas, 33428 Harsewinkel (DE)
(86) Internationale Anmeldenummer: PCT/EP2018/076663
(87) Internationale Veröffentlichungsnummer: WO 2019/072614

(56) Entgegenhaltungen:
- EP-A1- 2 000 577
- EP-B1- 2 459 789
- EP-B1- 2 459 794
- WO-A1-2013/045299
- WO-A2-2011/012468
- DE-A1- 102005 049 078
- DE-A1- 102009 028 066
- DE-A1- 102015 112 719
- GB-A- 2 128 640
- US-A- 5 873 268
- US-A1- 2010 161 143
- US-A1- 2012 019 114

## Beschreibung

Die Erfindung betrifft eine Waschmaschine und ein Verfahren zum Anzeigen eines Füllstands eines Waschmittelbehälters in einer Waschmaschine.

Der Leerstand eines Waschmittelbehälters in einer Waschmaschine kann beispielsweise auf einem Display der Waschmaschine in Textform angezeigt werden. Darüber hinaus sind Ansätze bekannt, bei denen der Leerstand mittels Leuchtdioden angezeigt werden kann.

Vor diesem Hintergrund stellt sich die vorliegende Erfindung die Aufgabe, eine verbesserte Waschmaschine und ein verbessertes Verfahren zum Anzeigen eines Füllstands eines Waschmittelbehälters in einer Waschmaschine zu schaffen.

Weitere gattungsgemäße Waschmaschinen sind offenbart in der DE 10 2015 112719 A1, der DE 10 2009 028066 A1, der DE 10 2005 049078 A1, der EP 2 000 577 A1, der WO 2011/012468 A2, der WO 2013/045299 A1 und der US 5 873 268 A sowie der GB 2 128 640 A und der EP 2 459 789 A1, der US 2012/019114 A1 und der EP 2 459 794 B1.

Erfindungsgemäß wird diese Aufgabe durch eine Waschmaschine und ein Verfahren mit den Merkmalen der Hauptansprüche 1 und 10 gelöst. Vorteilhafte Ausgestaltungen und Weiterbildungen der Erfindung ergeben sich aus den nachfolgenden Unteransprüchen.

Die Erfindung bietet den Vorteil, dass durch Anstrahlen eines zumindest abschnittweise transparenten oder transluzenten Waschmittelbehälters ein Leerstand des Waschmittelbehälters angezeigt werden kann. Der Waschmittelbehälter fungiert dabei als Lichtleiter, welcher als Kartusche ausgebildet ist. Somit kann der Leerstand direkt am Waschmittelbehälter angezeigt werden. Dies hat den Vorteil, dass beispielsweise bei gleichzeitiger Verwendung mehrerer Waschmittelbehälter für den Benutzer der Waschmaschine sofort ersichtlich ist, welcher der Waschmittelbehälter leer ist. Die Leerstandsanzeige durch Anstrahlen des

Waschmittelbehälters kann beispielsweise zusätzlich zur Leerstandsanzeige in Textform auf einem Display der Waschmaschine erfolgen. Ein besonders vorteilhafter Effekt kann beispielsweise erzielt werden, wenn der Waschmittelbehälter bei erkanntem Leerstand durch rhythmisches Anstrahlen zum Blinken gebracht wird.

Es wird eine Waschmaschine mit folgenden Merkmalen vorgestellt:
einem Einschubfach zum Einschieben zumindest eines zumindest abschnittsweise lichtdurchlässigen Waschmittelbehälters;
zumindest einer im Einschubfach angeordneten Lichtquelle zum Anstrahlen des Waschmittelbehälters; und
einem Steuergerät, das ausgebildet ist, um die Lichtquelle abhängig von einem Füllstand des Waschmittelbehälters anzusteuern.

Unter einer Waschmaschine kann im Allgemeinen ein wasserführendes Haushaltgerät verstanden werden. Insbesondere kann es sich bei der Waschmaschine um ein Wäschebehandlungsgerät, auch in Form eines Waschtrockners, handeln.

Unter einem Einschubfach kann beispielsweise ein von einer Gerätefront der Waschmaschine aus zugängliches Fach verstanden werden. Das Einschubfach kann ober- oder unterhalb einer Waschtrommel der Waschmaschine angeordnet sein. Zum Führen des Waschmittelbehälters beim Einschieben in das Einschubfach kann das Einschubfach beispielsweise eine entsprechende Führungsschiene aufweisen. Beispielsweise kann das Einschubfach ausgebildet sein, um zwei Waschmittelbehälter aufzunehmen. Die Waschmittelbehälter können dabei nebeneinander in das Einschubfach einschiebbar sein, was auch als TwinDos-System bekannt ist.

Unter einem Waschmittelbehälter kann eine austauschbare Kartusche zur Bevorratung eines Textilbehandlungsmittels oder eines sonstigen Reinigungs- oder Pflegemittels, beispielsweise auch zur Reinigung der Waschmaschine, verstanden werden. Der Waschmittelbehälter kann beispielsweise zylinder- oder quaderförmig ausgestaltet sein. Je nach Ausführungsform kann der Waschmittelbehälter in Längsrichtung horizontal, vertikal oder schräg in das Einschubfach einschiebbar sein. Der Waschmittelbehälter ist abschnittsweise oder vollständig aus einem transparenten oder transluzenten Material, insbesondere einem entsprechenden Kunststoff, gefertigt.

Wenn zumindest eine Stirnseite des Waschmittelbehälters, die im eingeschobenen Zustand des Waschmittelbehälters der Gerätefront der Waschmaschine zugewandt ist, und eine der Stirnseite gegenüberliegende Rückseite des Waschmittelbehälters aus dem lichtdurchlässigen Material gefertigt sind, so wird durch Anstrahlen der Rückseite die Stirnseite hinterleuchtet.

Der Waschmittelbehälter kann beispielsweise derart in das Einschubfach einschiebbar sein, dass zumindest ein Abschnitt der Stirnseite im eingeschobenen Zustand des Waschmittelbehälters von außen sichtbar ist.

Unter einer Lichtquelle kann beispielsweise eine Glühbirne oder eine Leuchtdiode oder auch eine Anordnung aus mehreren Glühbirnen oder Leuchtdioden verstanden werden. Die Lichtquelle ist auf den eingeschobenen Waschmittelbehälter ausgerichtet sein, um diesen gezielt durchleuchten zu können. Hierzu ist die Lichtquelle an einem Wandabschnitt des Einschubfachs angeordnet an der Rückseite des Einschubfachs.

Unter einem Steuergerät kann ein elektrisches Gerät verstanden werden, das Sensorsignale verarbeitet und in Abhängigkeit davon Steuer- und/oder Datensignale ausgibt. Das Steuergerät kann eine Schnittstelle aufweisen, die hard- und/oder softwaremäßig ausgebildet sein kann. Bei einer hardwaremäßigen Ausbildung können die Schnittstellen beispielsweise Teil eines sogenannten System-ASICs sein, der verschiedenste Funktionen des Steuergeräts beinhaltet. Es ist jedoch auch möglich, dass die Schnittstellen eigene, integrierte Schaltkreise sind oder zumindest teilweise aus diskreten Bauelementen bestehen. Bei einer softwaremäßigen Ausbildung können die Schnittstellen Softwaremodule sein, die beispielsweise auf einem Mikrocontroller neben anderen Softwaremodulen vorhanden sind. Erfindungsgemäß ist die Lichtquelle an einer Rückwand des Einschubfachs angeordnet.

Zusätzlich oder alternativ kann die Lichtquelle zumindest eine Leuchtdiode aufweisen. Unter einer Rückwand des Einschubfachs kann beispielsweise ein Wandabschnitt des Einschubfachs verstanden werden, der einer Öffnung des Einschubfachs gegenüberliegt. Die Rückwand kann dem Waschmittelbehälter gegenüberliegen, wenn dieser in das Einschubfach eingeschoben ist, beispielsweise so, dass die Lichtquelle dabei einen Abstand von maximal 3 cm zum Waschmittelbehälter aufweist. Durch diese Ausführungsform kann eine effektvolle Hinterleuchtung des Waschmittelbehälters mit hoher Lichtintensität erreicht werden.

Gemäß einer weiteren Ausführungsform kann das Steuergerät ausgebildet sein, um die Lichtquelle einzuschalten, wenn der Füllstand einen unteren Schwellenwert erreicht, wobei der untere Schwellenwert einen leeren Waschmittelbehälter repräsentiert. Dadurch kann der Leerstand des Waschmittelbehälters direkt am Waschmittelbehälter angezeigt werden. Dabei kann das Steuergerät ausgebildet sein, um die Lichtquelle abwechselnd ein- und auszuschalten, wenn der Füllstand den unteren Schwellenwert erreicht. Dadurch kann der Waschmittelbehälter zum Blinken gebracht werden. Somit kann die Signalwirkung der Leerstandsanzeige erhöht werden.

Des Weiteren kann das Steuergerät ausgebildet sein, um die Lichtquelle auszuschalten, wenn der Füllstand einen oberen Schwellenwert erreicht, wobei der obere Schwellenwert einen vollen Waschmittelbehälter repräsentiert. Dadurch kann ein leerer bzw. voller Waschmittelbehälter durch einfaches Ein- bzw. Ausschalten der Lichtquelle angezeigt werden.

Zudem kann das Steuergerät ausgebildet sein, um die Lichtquelle abhängig von einem Vorhandensein des Waschmittelbehälters im Einschubfach anzusteuern. Beispielsweise kann das Steuergerät ausgebildet sein, um das Einschubfach bei fehlendem Waschmittelbehälter mittels der Lichtquelle zu beleuchten, um so dem Benutzer das Einschieben des Waschmittelbehälters zu erleichtern. Dadurch kann der Bedienkomfort der Waschmaschine erhöht werden.

Die Waschmaschine kann gemäß einer weiteren Ausführungsform eine Gehäuseklappe zum Verschließen des Einschubfachs aufweisen. Dabei kann das Steuergerät ausgebildet sein, um die Lichtquelle abhängig von einer Position der Gehäuseklappe anzusteuern. Unter einer Gehäuseklappe kann beispielsweise ein schwenkbares oder abnehmbares Deckelelement zum Abdecken der Öffnung des Einschubfachs verstanden werden. Durch diese Ausführungsform kann beispielsweise gewährleistet werden, dass der Waschmittelbehälter nur dann angestrahlt wird, wenn das Einschubfach geöffnet ist.

Vorteilhafterweise kann die Lichtquelle ausgebildet sein, um Licht in einem variierbaren Farbspektrum auszusenden. Dabei kann das Steuergerät ausgebildet sein, um das Farbspektrum abhängig vom Füllstand zu variieren. Dadurch kann der Waschmittelbehälter effektvoll in unterschiedlichen Farben zum Leuchten gebracht werden.

Die Waschmaschine kann den Waschmittelbehälter aufweisen, wobei dieser in das Einschubfach eingeschoben ist.

Der hier vorgestellte Ansatz schafft ferner ein Verfahren zum Anzeigen eines Füllstands eines Waschmittelbehälters in einer Waschmaschine gemäß einer der vorstehenden Ausführungsformen, wobei das Verfahren zumindest den folgenden Schritt umfasst:
Ausgeben eines Ansteuersignals zum Ansteuern der Lichtquelle unter Verwendung eines einen gemessenen Füllstand des Waschmittelbehälters repräsentierenden Messwerts.

Dieses Verfahren ermöglicht eine effektvolle Leerstandsanzeige lokal am Waschmittelbehälter.

Dieses Verfahren kann beispielsweise in Software oder Hardware oder in einer Mischform aus Software und Hardware, beispielsweise in einem Steuergerät, implementiert sein.

Ein Ausführungsbeispiel der Erfindung ist in den Zeichnungen rein schematisch dargestellt und wird nachfolgend näher beschrieben. Es zeigt
- Figur 1: eine schematische Darstellung eines Abschnitts einer Waschmaschine gemäß einem Ausführungsbeispiel;
- Figur 2: eine schematische Darstellung eines Einschubfachs einer Waschmaschine aus Figur 1; und
- Figur 3: ein Ablaufdiagramm eines Verfahrens gemäß einem Ausführungsbeispiel.

Figur 1 zeigt eine schematische Darstellung eines Abschnitts einer Waschmaschine 100 gemäß einem Ausführungsbeispiel. Beispielhaft zeigt der Abschnitt ein unterhalb einer Waschtrommel der Waschmaschine 100 angeordnetes Einschubfach 102 zum Einschieben eines ersten Waschmittelbehälters 104 und eines zweiten Waschmittelbehälters 106. Das Einschubfach 102 ist von einer Gerätefront der Waschmaschine 100 aus zugänglich. Die beiden Waschmittelbehälter 104, 106 sind je in einem vollständig eingeschobenen Zustand gezeigt, in dem je eine der Gehäusefront zugewandte Stirnseite der Waschmittelbehälter 104, 106 sichtbar ist. Die Waschmittelbehälter 104, 106 sind beispielhaft quaderförmig ausgestaltet und in Längsrichtung in das Einschubfach 102 einschiebbar.

Um einem Benutzer der Waschmaschine 100 einen Leerstand der Waschmittelbehälter 104, 106 lokal anzuzeigen, ist die Waschmaschine 100 beispielsweise ausgebildet, um den betreffenden Waschmittelbehälter innerhalb des Einschubfachs 102 so zu hinterleuchten, dass die Stirnseite des betreffenden Waschmittelbehälters von außen gut sichtbar aufleuchtet. Hierzu sind die Waschmittelbehälter 104, 106 je nach Ausführungsbeispiel vollständig oder abschnittsweise lichtdurchlässig, beispielsweise durch Verwendung eines transparenten oder transluzenten Kunststoffs als Behältermaterial.

Das Einschubfach 102 ist gemäß diesem Ausführungsbeispiel mit einer schwenkbaren Gehäuseklappe 108 verschließbar. Gemäß einem Ausführungsbeispiel ist die Waschmaschine 100 ausgebildet, um die Waschmittelbehälter 104, 106 abhängig von einer Stellung der Gehäuseklappe 108 zu beleuchten. Beispielsweise werden diese nur dann beleuchtet, wenn die Gehäuseklappe 108 das Einschubfach 102 freigibt, wie dies in Figur 1 gezeigt ist.

Figur 2 zeigt eine schematische Darstellung eines Einschubfachs 102 aus Figur 1. Das Einschubfach 102 ist in der Vorderansicht ohne die beiden Waschmittelbehälter gezeigt, sodass eine Rückwand 200 des Einschubfachs 102 sichtbar ist. Gemäß diesem Ausführungsbeispiel sind an der Rückwand 200 eine erste Lichtquelle 202 zum Hinterleuchten des ersten Waschmittelbehälters und eine zweite Lichtquelle 204 zum Hinterleuchten des zweiten Waschmittelbehälters angeordnet. Gemäß einem alternativen Ausführungsbeispiel weist das Einschubfach 102 nur eine Lichtquelle zum Hinterleuchten beider Waschmittelbehälter oder nur eines der beiden Waschmittelbehälter auf. Bei den Lichtquellen 202, 204 handelt es sich beispielsweise um zwei Leuchtdioden, die auf die Waschmittelbehälter, hier je auf eine Rückseite der Waschmittelbehälter, gerichtet sind, sofern diese in das Einschubfach 102 eingeschoben sind. Alternativ weisen die Lichtquellen 202, 204 je mehr als eine Leuchtdiode auf.

Im Gegensatz zu dem in Figur 2 gezeigten Ausführungsbeispiel kann die erste Lichtquelle 202 oder die zweite Lichtquelle 204 auch an einem anderen Wandabschnitt des Einschubfachs 102, beispielsweise an einer Seitenwand, einer Decke oder einem Boden des Einschubfachs 102, platziert sein.

Die beiden Lichtquellen 202, 204 sind mit einem Steuergerät 206 der Waschmaschine verbunden. Eine Ansteuereinheit 207 des Steuergeräts 206 ist ausgebildet, um die beiden Lichtquellen 202, 204 abhängig von einem jeweiligen Füllstand der Waschmittelbehälter anzusteuern. Hierzu ist das Steuergerät 206 beispielsweise mit einer geeigneten Messeinrichtung zum Messen des jeweiligen Füllstands gekoppelt, von der die Ansteuereinheit 207 einen den jeweiligen Füllstand repräsentierenden Messwert 208 erhält. Die Ansteuereinheit 207 wertet den Messwert 208 durch Vergleichen mit einem unteren oder oberen Schwellenwert aus, wobei der untere Schwellenwert einen leeren Waschmittelbehälter und der obere Schwellenwert einen vollen Waschmittelbehälter repräsentiert. Je nach Ergebnis des Vergleichs erzeugt die Ansteuereinheit 207 ein Ansteuersignal 210 zum Ein- oder Ausschalten der Lichtquellen 202, 204.

Beispielsweise erzeugt die Ansteuereinheit 207das Ansteuersignal 210, um die erste Lichtquelle 202 einzuschalten, wenn der Messwert 208 den unteren Schwellenwert erreicht. Umgekehrt erzeugt die Ansteuereinheit 207 das Ansteuersignal 210, um die erste Lichtquelle 202 wieder auszuschalten, wenn der Messwert 208 den oberen Schwellenwert erreicht, was beispielsweise nach einer Wiederbefüllung oder einem Austausch des ersten Waschmittelbehälters der Fall ist. Besonders effektvoll ist es, wenn der erste Waschmittelbehälter durch abwechselndes Ein- und Ausschalten der ersten Lichtquelle 202 mittels des Ansteuersignals 210 bei erkanntem Leerstand zum Blinken gebracht wird.

Die Ansteuerung der zweiten Lichtquelle 204 mittels des Ansteuersignals 210 kann analog zur Ansteuerung der ersten Lichtquelle 202 in Abhängigkeit vom Füllstand des zweiten Wäschemittelbehälters erfolgen.

Figur 3 zeigt ein Ablaufdiagramm eines Verfahrens 300 gemäß einem Ausführungsbeispiel. Das Verfahren 300 zum Anzeigen eines Füllstands eines Waschmittelbehälters in einer Waschmaschine kann beispielsweise von dem vorangehend anhand von Figur 2 beschriebenen Steuergerät ausgeführt werden. Dabei wird in einem optionalen Schritt 310 von einer geeigneten Messeinrichtung der Waschmaschine, beispielsweise einer optischen Messeinrichtung, der Füllstand des Waschmittelbehälters gemessen und der den Füllstand repräsentierende Messwert erzeugt. In einem weiteren Schritt 320 wird unter Verwendung des Messwerts das Ansteuersignal ausgegeben, um die Lichtquelle im Einschubfach abhängig vom gemessenen Füllstand entweder ein- oder auszuschalten oder abwechselnd ein- und auszuschalten.

Die Füllstandsanzeige mittels Durchleuchtung zweier Waschmittelbehälter wird beispielsweise durch Einbringung zweier Leuchtdioden gegenüber den Rückseiten der Waschmittelbehälter in einer Führung der Waschmittelbehälter im Einschubfach ermöglicht.

Je nach Ausführungsbeispiel werden verschiedene Zustände der Waschmittelbehälter durch entsprechende Ansteuerung der Lichtquellen folgendermaßen angezeigt:
- Waschmittelbehälter voll: Licht aus;
- Waschmittelbehälter leer: Blinken;
- Waschmittelbehälter fehlt: Licht an.

Gemäß einem weiteren Ausführungsbeispiel werden die Lichtquellen durch Sensieren der Gehäuseklappe so angesteuert, dass die Lichtquellen erst bei Öffnen der Gehäuseklappe eingeschaltet werden.

Durch die Hinterleuchtung der Waschmittelbehälter wird nicht nur der Leerstand, sondern auch der jeweilige Ort eines leeren Waschmittelbehälters angezeigt. Dadurch wird eine bessere Bedienerführung realisiert.

## Patentansprüche

1. Waschmaschine (100) mit:
einem Waschmittelbehälter (104, 106) und einem Einschubfach (102) zum Einschieben des zumindest einen Waschmittelbehälters (104, 106);
zumindest einer im Einschubfach (102) angeordneten Lichtquelle (202, 204) zum Hinterleuchten des Waschmittelbehälters (104, 106); wobei die Lichtquelle (202, 204) an einer Rückwand (200) des Einschubfachs (102) angeordnet ist;
ein Steuergerät (206) mit einer Messeinrichtung zum Messen des jeweiligen Füllstands des Waschmittelbehälters (104, 106),
wobei das Steuergerät (206) ausgebildet ist, um die Lichtquelle (202, 204) abhängig von dem Füllstand des Waschmittelbehälters (104, 106) anzusteuern;
**gekennzeichnet durch**
einen zumindest abschnittsweise lichtdurchlässigen Waschmittelbehälter (104, 106), der als austauschbare Kartusche zur Bevorratung eines Textilbehandlungsmittels oder eines Reinigungs- oder Pflegemittels ausgebildet,
wobei die Lichtquelle (202, 204) an einer Rückwand (200) des Einschubfachs (102) angeordnet ist.

2. Waschmaschine (100) gemäß Anspruch 1, bei der die Lichtquelle (202, 204) zumindest eine Leuchtdiode aufweist.

3. Waschmaschine (100) gemäß einem der vorangegangenen Ansprüche, bei der das Steuergerät (206) ausgebildet ist, um die Lichtquelle (202, 204) einzuschalten, wenn der Füllstand einen unteren Schwellenwert erreicht, wobei der untere Schwellenwert einen leeren Waschmittelbehälter (104, 106) repräsentiert.

4. Waschmaschine (100) gemäß Anspruch 3, bei der das Steuergerät (206) ausgebildet ist, um die Lichtquelle (202, 204) abwechselnd ein- und auszuschalten, wenn der Füllstand den unteren Schwellenwert erreicht.

5. Waschmaschine (100) gemäß einem der vorangegangenen Ansprüche, bei der das Steuergerät (206) ausgebildet ist, um die Lichtquelle (202, 204) auszuschalten, wenn der Füllstand einen oberen Schwellenwert erreicht, wobei der obere Schwellenwert einen vollen Waschmittelbehälter (104, 106) repräsentiert.

6. Waschmaschine (100) gemäß einem der vorangegangenen Ansprüche, bei der das Steuergerät (206) ausgebildet ist, um die Lichtquelle (202, 204) abhängig von einem Vorhandensein des Waschmittelbehälters (104, 106) im Einschubfach (102) anzusteuern.

7. Waschmaschine (100) gemäß einem der vorangegangenen Ansprüche, mit einer Gehäuseklappe (108) zum Verschließen des Einschubfachs (102), wobei das Steuergerät (206) ausgebildet ist, um die Lichtquelle (202, 204) abhängig von einer Position der Gehäuseklappe (108) anzusteuern.

8. Waschmaschine (100) gemäß einem der vorangegangenen Ansprüche, bei der die Lichtquelle (202, 204) ausgebildet ist, um Licht in einem variierbaren Farbspektrum auszusenden, wobei das Steuergerät (206) ausgebildet ist, um das Farbspektrum abhängig vom Füllstand zu variieren.

9. Waschmaschine (100) gemäß einem der vorangegangenen Ansprüche, wobei der Waschmittelbehälter (104, 106) in das Einschubfach (102) eingeschoben ist.

10. Verfahren (300) zum Anzeigen eines Füllstands eines Waschmittelbehälters (104, 106) in einer Waschmaschine (100) gemäß einem der Ansprüche 1 bis 9, wobei das Verfahren (300) zumindest den folgenden Schritt umfasst:
Ausgeben (320) eines Ansteuersignals (210) zum Ansteuern der Lichtquelle (202, 204) unter Verwendung eines einen gemessenen Füllstand des Waschmittelbehälters (104, 106) repräsentierenden Messwerts (208).

## Claims

1. Washing machine (100) comprising:
a detergent container (104, 106) and a slide-in compartment (102) for sliding in the at least one detergent container (104, 106);
at least one light source (202, 204) arranged in the slide-in compartment (102) for backlighting the detergent container (104, 106); the light source (202, 204) being arranged on a rear wall (200) of the slide-in compartment (102);
a control unit (206) which has a measuring device for measuring the relevant filling level of the detergent container (104, 106),
the control unit (206) being designed to control the light source (202, 204) depending on the filling level of the detergent container (104, 106);
**characterised by**
a detergent container (104, 106) which is transparent at least in some portions and designed as a replaceable cartridge for storing a textile treatment agent or a cleaning or care agent, the light source (202, 204) being arranged on a rear wall (200) of the slide-in compartment (102).

2. Washing machine (100) according to claim 1, wherein the light source (202, 204) has at least one light emitting diode.

3. Washing machine (100) according to any of the preceding claims, wherein the control unit (206) is designed to switch on the light source (202, 204) when the filling level reaches a lower threshold, the lower threshold representing an empty detergent container (104, 106).

4. Washing machine (100) according to claim 3, wherein the control unit (206) is designed to alternately switch the light source (202, 204) on and off when the filling level reaches the lower threshold.

5. Washing machine (100) according to any of the preceding claims, wherein the control unit (206) is designed to switch off the light source (202, 204) when the filling level reaches an upper threshold, the upper threshold representing a full detergent container (104, 106).

6. Washing machine (100) according to any of the preceding claims, wherein the control unit (206) is designed to control the light source (202, 204) depending on a presence of the detergent container (104, 106) in the slide-in compartment (102).

7. Washing machine (100) according to any of the preceding claims, comprising a housing flap (108) for closing the slide-in compartment (102), the control unit (206) being designed to control the light source (202, 204) depending on a position of the housing flap (108).

8. Washing machine (100) according to any of the preceding claims, wherein the light source (202, 204) is designed to emit light in a variable colour spectrum, the control unit (206) being designed to vary the colour spectrum depending on the filling level.

9. Washing machine (100) according to any of the preceding claims, the detergent container (104, 106) being slid into the slide-in compartment (102).

10. Method (300) for indicating a filling level of a detergent container (104, 106) in a washing machine (100) according to any of claims 1 to 9, the method (300) comprising at least the step of:
outputting (320) a control signal (210) for controlling the light source (202, 204) using a measured value (208) representing a measured filling level of the detergent container (104, 106).

## Revendications

1. Lave-linge (100) comportant :
un récipient pour agent de lavage (104, 106) et un compartiment d'insertion (102) pour l'insertion de l'au moins un récipient pour agent de lavage (104, 106) ;
au moins une source lumineuse (202, 204) disposée dans le compartiment d'insertion (102) pour éclairer par l'arrière le récipient pour agent de lavage (104, 106) ; dans lequel la source lumineuse (202, 204) est disposée sur une paroi arrière (200) du compartiment d'insertion (102) ;
un appareil de commande (206) comportant un dispositif de mesure pour la mesure du niveau de remplissage respectif du récipient pour agent de lavage (104, 106),
dans lequel l'appareil de commande (206) est configuré pour commander la source lumineuse (202, 204) en fonction du niveau de remplissage du récipient pour agent de lavage (104, 106) ;
**caractérisé par**
un récipient pour agent de lavage (104, 106) translucide au moins dans certaines sections, qui est conçu sous forme de cartouche remplaçable pour le stockage d'un agent de traitement textile ou d'un agent de nettoyage ou d'entretien, dans lequel la source lumineuse (202, 204) est disposée sur une paroi arrière (200) du compartiment d'insertion (102).

2. Lave-linge (100) selon la revendication 1, dans lequel la source lumineuse (202, 204) présente au moins une diode électroluminescente.

3. Lave-linge (100) selon l'une des revendications précédentes, dans lequel l'appareil de commande (206) est configuré pour allumer la source lumineuse (202, 204) lorsque le niveau de remplissage atteint une valeur seuil inférieure, dans lequel la valeur seuil inférieure représente un récipient pour agent de lavage (104, 106) vide.

4. Lave-linge (100) selon la revendication 3, dans lequel l'appareil de commande (206) est configuré pour allumer et éteindre alternativement la source lumineuse (202, 204) lorsque le niveau de remplissage atteint la valeur seuil inférieure.

5. Lave-linge (100) selon l'une des revendications précédentes, dans lequel l'appareil de commande (206) est configuré pour éteindre la source lumineuse (202, 204) lorsque le niveau de remplissage atteint une valeur seuil supérieure, dans lequel la valeur seuil supérieure représente un récipient pour agent de lavage (104, 106) plein.

6. Lave-linge (100) selon l'une des revendications précédentes, dans lequel l'appareil de commande (206) est configuré pour commander la source lumineuse (202, 204) en fonction de la présence du récipient pour agent de lavage (104, 106) dans le compartiment d'insertion (102).

7. Lave-linge (100) selon l'une des revendications précédentes, comportant un volet de boîtier (108) permettant de fermer le compartiment d'insertion (102), dans lequel l'appareil de commande (206) est configuré pour commander la source lumineuse (202, 204) en fonction d'une position du volet de boîtier (108).

8. Lave-linge (100) selon l'une des revendications précédentes, dans lequel la source lumineuse (202, 204) est configurée pour émettre de la lumière dans un spectre de couleurs variable, dans lequel l'appareil de commande (206) est configuré pour faire varier le spectre de couleurs en fonction du niveau de remplissage.

9. Lave-linge (100) selon l'une des revendications précédentes, dans lequel le récipient pour agent de lavage (104, 106) est inséré dans le compartiment d'insertion (102).

10. Procédé (300) permettant d'indiquer un niveau de remplissage d'un récipient pour agent de lavage (104, 106) dans un lave-linge (100) selon l'une des revendications 1 à 9, dans lequel le procédé (300) comprend au moins l'étape suivante :
émission (320) d'un signal de commande (210) permettant de commander la source lumineuse (202, 204) à l'aide d'une valeur de mesure (208) représentant un niveau de remplissage mesuré du récipient pour agent de lavage (104, 106).
